# FASCICULE DE BREVET EUROPEEN

(11) **EP 3 388 593 B1**
(45) Date de publication et mention de la délivrance du brevet: **20.11.2019**
(21) Numéro de dépôt: 18165831.1
(22) Date de dépôt: 05.04.2018
(51) Int. Cl.: E04D 13/15, E04D 13/04, E04D 13/158

(54) **CLOSOIR DE BAS DE PENTE POUR UNE TOITURE EN TUILES, PROCÉDÉ DE POSE DUDIT CLOSOIR ET TOITURE DE BÂTIMENT LE COMPORTANT**
TRAUFDICHTUNG FÜR ZIEGELDACH, VERLEGEVERFAHREN DIESER TRAUFDICHTUNG UND GEBÄUDEDACH DAMIT
EAVES CAPPING FOR A TILED ROOF, METHOD FOR APPLYING SAID CAPPING AND BUILDING ROOF COMPRISING SAME

(30) Priorité: 10.04.2017 FR 1753128
(43) Date de publication de la demande: 17.10.2018
(73) Titulaire: Fouasson, Robert, 85680 La Guérinière (FR)
(72) Inventeur: Fouasson, Robert, 85680 La Guérinière (FR)
(74) Mandataire: Cabinet Chaillot

(56) Documents cités:
- AU-A- 8 593 182
- DE-U1- 20 009 597
- DE-U1-202010 009 638
- JP-A- 2002 349 031
- US-A- 4 418 505

## Description

La présente invention concerne un closoir de bas de pente de toit dédié à des toitures en tuiles se terminant par une finition scellée. Elle s'applique pour des toitures en tous types de tuiles, notamment tuiles canal (tuiles courant et tuiles couvrant ou chapeau), tuiles romanes, tuiles plates, tuiles plates de Marseille, losangées, ....

La présente invention concerne également un procédé de pose dudit closoir, ainsi qu'une toiture de bâtiment le comportant.

De telles toitures sont typiques d'un patrimoine architectural.

Ce type de toiture est cependant voué à disparaître en raison des contraintes réglementaires liées à la réglementation thermique et à l'utilisation d'un écran de sous-toiture. Les écrans de sous-toiture contribuent à améliorer les performances de la toiture : protection contre la neige et les poussières, tenue au vent, étanchéité, protection des isolants, comme explicité en détail dans la revue « Le Bâtiment Artisanal » N°570 - Février 2017 - pages 45 et 46 et exigé par le texte réglementaire DTU 40.21 P1-1.

Ce texte réglementaire prévoit que les écrans de sous-toiture appliqués sur la partie supérieure des voliges de charpente ne doivent pas être fermés en bas de pente de façon à favoriser la ventilation de la sous-face de la toiture et l'évacuation de pénétrations d'eau accidentelles, ce qui impose en pratique de recourir à un mode de pose des toitures à sec et non plus à un mode de pose scellée.

On connaît par les documents JP 2002 349031 A, DE 200 09 597 U1, DE 20 2010 009638 U1 et AU 85931 82 A des dispositifs de drainage de toiture.

On connaît par les documents-brevets GB 2 383 806 A, US 4 418 505, US 2 962 745 des closoirs de bas de pente qui sont en contact avec l'extérieur par une paroi de fermeture en bout de toiture, les tuiles de bordure venant juste en appui contre le closoir. Le mode de pose scellé n'est pas autorisé avec ce type de closoir.

Le présent inventeur a recherché une solution à ce problème et développé un closoir de bas de pente permettant de respecter la contrainte réglementaire en conservant un mode de pose scellé : écran de sous-toiture libre en bas de pente, récupération d'eau, ventilation en sous-face, cloison invisible.

La présente invention a donc d'abord pour objet un closoir de bas de pente pour une toiture en tuiles comportant un écran de sous-toiture et se terminant en bas de pente par une finition scellée, caractérisé par le fait qu'il comporte les caractéristiques de la revendication 1, notamment un corps plat de forme allongée fait d'un matériau rigide, plié suivant une ligne longitudinale pour former deux ailes en V ouvert, l'une des ailes étant repliée le long de sa bordure libre vers l'espace interne du V pour former une paroi, dite paroi de fermeture, laquelle comporte des ouvertures qui sont espacées entre elles et à chacune desquelles est raccordée une barbacane se situant à l'extérieur de l'espace interne en V, où, en position de montage du closoir,
- l'aile ne comportant pas la paroi de fermeture est destinée à venir s'appliquer sur les voliges de la charpente et à être couverte au moins dans sa partie de bordure libre par la base de l'écran de sous-toiture, laquelle sera fixée à l'aile précitée ;
- l'aile comportant la paroi de fermeture est destinée à venir s'appliquer, avec leurs barbacanes, sur la surface supérieure du mur ou d'une corniche surplombant le mur en regard du bas de pente de la toiture ; et
- les barbacanes sont destinées à déboucher à l'extérieur du bâtiment, entre la toiture et le mur ou la corniche, en étant noyées dans la partie scellée du bas de pente.

Par barbacane, on entend ici un tube de sortie de l'eau d'infiltration.

En position de montage, le closoir selon la présente invention, avec ses barbacanes, est totalement invisible, préservant ainsi le caractère architectural de l'édifice, du bâtiment et de sa toiture.

Le matériau rigide du closoir peut notamment être l'aluminium, l'aluminium zingué, le zinc, l'acier ou une matière plastique rigide telle que le PVC rigide.

L'angle ouvert du V formé par les deux ailes peut notamment être de 180° moins l'angle α qui correspond à la pente p du toit. L'angle α qui correspond à la pente du toit et la pente (p) sont reliés par la formule p = 100 x tan (α). Ainsi, une pente de 30%, 33%, 35% correspond à un angle α de respectivement 16,699°, 18,263°, 19,29°.

Conformément à un mode de réalisation particulier du closoir selon la présente invention, la paroi de fermeture est disposée à 90° par rapport à l'aile qui la porte et est avantageusement au moins en partie repliée vers l'espace interne du V le long de sa bordure libre pour former un rebord de rigidification de ladite paroi de fermeture.

Avantageusement, les barbacanes se raccordent à la paroi de fermeture dans la région de jonction de ladite paroi de fermeture avec l'aile qui la porte, les barbacanes étant alors destinées à s'appliquer par leurs parties inférieures contre la surface supérieure du mur ou de la corniche surplombant le mur en regard du bas de la pente de la toiture, les barbacanes ayant notamment une section en forme de rectangle dont le plus grand côté est disposé dans le sens longitudinal du closoir, le plus grand côté inférieur en position de montage se situant dans la ligne de pliage entre la paroi de fermeture et l'aile qui la porte.

Les barbacanes sont avantageusement formées d'un seul tenant avec la paroi de fermeture qui les porte, et sont aptes à être découpées à leurs extrémités libres pour régler leur longueur suivant la distance du recul de charpente afin de positionner le closoir par rapport aux tuiles, les barbacanes devant déboucher dans la partie scellée du bas de pente.

Conformément à des modes de réalisation particuliers de l'invention, le closoir est caractérisé par le fait que :
- dans le cas où il est destiné à être posé au bas d'un toit à une pente ou à pentes non adjacentes, il est fermé par des replis des deux ailes vers l'espace interne du V, aux deux bordures latérales opposées destinées à venir se placer aux deux extrémités respectives d'un bas de pente ; et
- dans le cas où il est destiné à être posé au bas d'un toit ayant au moins deux pentes adjacentes, il est prévu une pièce d'angle sortant qui réunit de manière étanche les deux parties de closoir associées aux deux bas de pente adjacents.

Conformément à d'autres caractéristiques du closoir selon l'invention, l'aile ne comportant pas la paroi de fermeture présente le long de sa bordure libre des trous de passage de vis en vue de sa fixation sur les voliges et présente le cas échéant dans le voisinage de sa bordure libre des bandes adhésives longitudinales protégées par une bande anti-adhésive en vue du collage de la base de l'écran de sous-toiture.

Selon un mode de réalisation particulier de l'invention notamment en vue d'un montage facilité, le closoir est formé en plusieurs pièces aptes à se raccorder entre elles suivant des lignes de jonction transversales et à être rendues solidaires pour reconstituer un closoir étanche fini, lesdites pièces étant avantageusement dimensionnées pour se chevaucher dans leurs zones de liaison, où :
- dans le cas où le closoir est destiné à être posé au bas d'un toit à une pente ou à deux pentes non adjacentes, deux pièces d'about sont prévues comportant chacune un repli de deux ailes du closoir vers l'espace interne du V ; et
- dans le cas où le closoir est destiné à être posé au bas d'un toit ayant au moins deux pentes adjacentes, une pièce d'angle sortant est prévue,
au moins une partie des pièces portant une barbacane.

En particulier, en dehors des pièces d'about et/ou des pièces d'angle, les pièces composant ledit closoir peuvent consister en :
- pièces de structure formées chacune par une bande de matériau pliée suivant une ligne longitudinale et formant deux ailes en V ouvert, l'une des ailes étant repliée le long de sa bordure libre vers l'espace interne du V pour former une paroi dite paroi de fermeture ne comportant pas de barbacane ; et
- pièces de jonction, alternant avec les pièces de structure, de moins grande longueur que les pièces de structure, de même forme générale que celles-ci mais comportant chacune une barbacane, les pièces de structure et les pièces d'about ou d'angle sortant étant aptes à venir s'imbriquer avec les pièces de jonction et à y être rendues solidaires notamment par collage pour reconstituer un closoir étanche fini, les ouvertures des barbacanes étant laissées libres lors de l'imbrication des pièces entre elles, l'étendue des chevauchements entre les pièces, en particulier entre les pièces d'about et les pièces d'angle sortant et les pièces voisines pouvant être choisie pour s'adapter à la dimension du closoir en position de montage, et des pièces de jonction étant avantageusement prévues à côté des pièces d'about et/ou des pièces d'angle sortant.

Avantageusement, une grille ou peigne anti-insectes est adapté contre la paroi de fermeture pour s'étendre dans la région d'ouverture d'une barbacane.

La présente invention a également pour objet un procédé de pose d'un closoir de bas de pente tel qu'il vient d'être décrit, caractérisé par le fait qu'il comporte les étapes successives suivantes :
- une fois les murs avec ou sans corniche érigés et les voliges de charpente installées, on pose le closoir en posant successivement les pièces qui le composent et en réalisant entre elles les joints d'étanchéité, les ailes du closoir ne comportant pas la paroi de fermeture venant s'appliquer sur les voliges de la charpente et étant fixées à celles-ci par exemple par vissage, les ailes du closoir comportant la paroi de fermeture venant s'appliquer, avec leurs barbacanes, sur la surface supérieure du mur ou de la corniche surplombant le mur, les barbacanes ayant le cas échéant été découpées à la longueur nécessaire pour déboucher juste à l'extérieur du bâtiment ;
- on pose l'écran de sous-toiture qui vient recouvrir au moins une partie des ailes ne comportant pas la paroi de fermeture et on colle ledit écran sur lesdites ailes ;
- on vient ensuite poser les contre-liteaux de la toiture, puis les liteaux ;
- on place ensuite le mortier de pose des tuiles en bas de pente, noyant le closoir qui vient d'être posé ;
- on pose ensuite les tuiles de bas de pente pour former la première ligne de tuiles d'égout et on poursuit les opérations de couverture du toit.

La présente invention porte également sur une toiture de bâtiment comportant un écran de toiture et un closoir de bas de pente, ledit closoir étant tel que défini ci-dessus,
- l'aile du closoir ne comportant pas la paroi de fermeture étant appliquée et fixée sur les voliges de la charpente de la toiture ;
- l'aile du closoir comportant la paroi de fermeture étant appliquée sur la surface supérieure du mur ou d'une corniche surplombant le mur en regard du bas de pente de la toiture ; et
- les barbacanes débouchant à l'extérieur du bâtiment, entre la toiture et le mur ou la corniche, dans une région de finition scellée.

Pour mieux illustrer le closoir selon la présente invention, on va en décrire ci-après à titre indicatif et non limitatif des modes de réalisation particuliers avec référence au dessin annexé.

Sur ce dessin :
- la Figure la est une vue en perspective éclatée du closoir conforme à un mode de réalisation de l'invention ;
- la Figure 1b est une vue analogue à la Figure 1a, montrant le closoir à l'état monté ;
- les Figures 2a et 2b sont des vues en perspective respectivement de la pièce d'about gauche et de la pièce d'about droit du closoir de la Figure 1, les termes « gauche » et « droit » faisant référence à la position de ces pièces d'about lorsque l'on regarde la toiture depuis l'extérieur ;
- les Figures 2c et 2d sont des vues de profil correspondant aux Figures respectivement 2a et 2b, selon les flèches F_{2c} et F_{2d} des Figures respectivement 2a et 2b ;
- les Figures 2e et 2f sont des vues de dessus correspondant aux Figures respectivement 2a et 2b ;
- la Figure 3a est une vue en perspective d'une pièce de jonction du closoir de la Figure 1 ;
- la Figure 3b est une vue de face de la pièce de jonction de la Figure 3b ;
- la Figure 4a est une vue de profil d'une pièce de structure du closoir de la Figure 1 ;
- la Figure 4b est une vue de face de l'extérieur de la pièce de structure du closoir de la Figure 1 ;
- la Figure 5 est une vue en perspective éclatée d'une pièce d'angle sortant et de deux pièces de jonction voisines d'un closoir selon l'invention dans un mode de réalisation applicable à un toit ayant plusieurs plans inclinés dit toit à croupe.
- les Figures 6a et 6b sont des vues partielles en coupe d'une toiture en pente comportant un écran de sous-toiture fermé en bas de pente par un closoir selon l'invention, la Figure 6a montrant le closoir de l'invention en coupe selon la ligne 6a-6a de la Figure 1, à savoir en coupe selon la ligne moyenne de la barbacane, dans un montage sur un mur à corniche, et la Figure 6b montrant ledit closoir dans une coupe faite en dehors de la barbacane, dans un montage sur un mur sans corniche ;
- la Figure 7 est une vue de détail, montrant la zone de scellement par rapport au positionnement du closoir de l'invention en cours de montage ;
- la Figure 8 est une vue de face d'une toiture en tuiles romanes équipée du closoir selon l'invention, dont les barbacanes débouchent au-dessus d'une corniche ;
- la Figure 9 est une vue en perspective d'une toiture sans corniche en tuiles canal, équipée du closoir selon l'invention dont les barbacanes débouchent au-dessus du mur.

Si l'on se réfère à la Figure 1a, on peut voir que l'on a désigné par 1 dans son ensemble un closoir de bas de pente de toit conforme à un mode de réalisation selon l'invention.

Le closoir 1 est obtenu par assemblage des pièces successives suivantes :
- une pièce dite d'about droit Pad ;
- une pièce dite de jonction Pj ;
- une pièce dite de structure Ps ;
- à nouveau une pièce dite de jonction Pj ; suivie
- par une pièce dite de structure Ps ; en faisant suivre le cas échéant par au moins une succession d'une pièce de jonction Pj, puis une pièce de structure Ps ;
- une pièce de jonction Pj ; et
- une pièce dite d'about gauche Pag.

En position de montage, comme on peut le voir sur la Figure 2a, le closoir 1 consiste en un corps plat allongé 2 plié le long d'une ligne longitudinale pour former une aile 3 et une aile 4 disposées en V ouvert, l'aile 4 étant, le long de sa bordure libre, repliée d'équerre vers l'intérieur du V, pour former une paroi dite de fermeture 5.

La paroi de fermeture 5 est repliée d'équerre le long de sa bordure libre excepté ici au voisinage de ses deux extrémités pour former un rebord 6 vers l'intérieur du V. Egalement, elle présente, à intervalles, des ouvertures 7 à chacune desquelles est raccordée extérieurement une barbacane 8.

La barbacane 8 est un tube de section rectangulaire dont la base est formée par un grand côté du rectangle et est située le long de la ligne de pliure entre l'aile 4 et la paroi de fermeture 5.

Le closoir 1 est fermé à ses deux extrémités par un repli d'équerre 9 des bordures transversales le long de chaque aile 3 et 4, ce repli étant perpendiculaire à la paroi de fermeture 5, et étant lui-même doté d'un rebord 10 vers l'intérieur analogue au rebord 6.

Un peigne anti-insectes 11 (voir Figure 1a) est prévu pour se placer à l'entrée de chaque barbacane 8 en étant appliqué contre la surface interne de la paroi de fermeture 5.

Le closoir 1 est réalisé en un matériau tel que l'aluminium, l'acier, l'acier zingué, une matière plastique telle que le PVC, les pièces Pad, Pj, Ps et Pag étant toutes réalisées à partir de ce même matériau, les barbacanes 8 étant solidaires, par exemple venues de moulage, des pièces Pj qui les portent.

Si l'on revient à la Figure 1a, on peut voir que l'on a désigné les parties de chacune des pièces Pad, Pj, Ps et Pag par les mêmes chiffres de référence que ceux apparaissant sur la Figure 1b, suivis par les lettres respectivement ad, j, s et ag. En effet, chacune de ces pièces présente la même forme générale que le closoir 1 fini que l'on peut voir sur la Figure 1a.

Ainsi, une pièce Pj présente deux ailes 3j et 4j, une paroi de fermeture 5j et son rebord 6j. Une pièce Ps présente deux ailes 3s et 4s, une paroi de fermeture 5s avec son rebord 6s. La pièce d'about droit Pad présente deux ailes respectivement 3ad et 4ad, une paroi de fermeture 5ad et un repli de bordure transversale 9ad avec son rebord 10ad. La même notation est utilisée pour la pièce d'about gauche Pag.

Si l'on regarde individuellement les pièces Pad ou Pag, Pj et Ps, on peut voir que :
- les pièces Pad ou Pag (voir également Figures 2a à 2f) ne présentent pas de rebord de leur paroi de fermeture et présentent, sur leur face inférieure, au voisinage des replis de bordure respectivement 9ad, 9ag, une bande adhésive respectivement 12ad, 12ag dont le rôle est indiqué plus loin. (Ces bandes adhésives n'ont pas été représentées sur la Figure 1a pour ne pas la surcharger) ;
- les pièces de jonction Pj (voir également les Figures 3a et 3b) ont leur paroi de fermeture 5j sur toute leur largeur excepté dans les régions d'extrémité et elles présentent, sur leur face supérieure, transversalement et de façon centrale, une bande adhésive 13j dont le rôle est indiqué plus loin. (Sur la Figure 3a, on peut voir que le rebord 6j est replié vers l'intérieur le long de sa bordure libre et que l'on y fait figurer les joints de silicone qui seront appliqués lors de la pose comme cela sera décrit dans ce qui suit) ; et
- les pièces de structure Ps (voir également Figures 4a et 4b) ont leur paroi de fermeture 5s sur toute leur largeur excepté dans leurs régions d'extrémité et elles présentent, sur leur face supérieure, au voisinage de la bordure libre de leur aile 3s, une bande adhésive longitudinale 14s dont le rôle est indiqué plus loin.

Les bandes adhésives 12ag, 12ad, 13j et 14s sont, avant le montage du closoir 1, recouvertes par une bande de protection pelable. Il est également possible que ces bandes adhésives précitées soient appliquées par l'opérateur lors du montage.

Des trous 15 sont pratiqués le long de la bordure libre des ailes 3j des pièces Pj et 3s des pièces Ps. Leur rôle est indiqué plus loin. On peut également ne les former qu'au moment du montage.

Sur la Figure 5, on a représenté entre deux pièces Pj portant les barbacanes 8 une pièce d'angle sortant Pa à utiliser dans le cas d'une toiture ayant deux pans voisins en pente. Les largeurs des ailes 3a et 4a doivent être respectées pour être dans le prolongement des ailes respectivement 3j, 3s, et 4j, 4s.

La pièce d'angle sortant Pa comporte des ailes 3a, 4a, une paroi de fermeture 5a et un rebord 6a chacun formant un angle de façon que la pièce d'angle Pa puisse coopérer avec chacune des pièces Pj voisines. La paroi de fermeture 5a ne s'étend pas jusqu'à chaque extrémité de l'aile 4a comme c'est le cas pour les pièces Pj et Ps de la Figure 1 mais les pièces Pj de la Figure 5 ont une paroi de fermeture 5j qui s'étend jusqu'à l'extrémité de l'aile 4j destinée à s'imbriquer dans la pièce Pa.

On peut, à titre d'exemple, citer les dimensions suivantes pour le closoir qui vient d'être représenté :
- longueur d'une pièce de structure Ps : 1,5 m à 2 m
- longueur d'une pièce de jonction Pj : 33 cm
- longueur de chaque aile 3, 4 : 10 cm
- hauteur d'une paroi de fermeture : 3 cm
- longueur d'une barbacane : variable, pouvant être diminuée par découpe à partir de longueur de 10 cm
- largeur intérieure d'une barbacane : 6 cm
- hauteur intérieure d'une barbacane : 2,5 cm

On va maintenant décrire le montage du closoir selon la Figure 1b en partant des pièces de la Figure la et avec référence également aux Figures 6a, 6b et 7.

Sur un bâtiment dont on a érigé les murs M avec ou sans corniche C (voir respectivement Figure 6a où l'on a montré le joint de corniche Jcorniche, et Figure 6b) et posé les voliges V de la charpente, on vient poser, à une extrémité, la pièce d'about droit Pad puis successivement les pièces Pj, Ps, Pj, ... Ps, Pj et Pag que l'on imbrique les unes dans les autres.

On a auparavant découpé si nécessaire les extrémités des barbacanes 8 selon le recul de charpente afin que celles-ci viennent, dans le closoir posé, affleurer le scellement S au-dessus de la paroi extérieure du mur M ou de la corniche C.

Dans l'exemple illustré, on a représenté les pièces Pad, Pag non complètement imbriquées dans la pièce Pj voisine, car l'étendue de l'imbrication est réglable en fonction de la longueur totale du bas de pente qui est variable d'un toit à l'autre.

La pièce Pj vient se glisser par sa paroi 5ad dans le retour 6j de la pièce Pj voisine et les ailes 3ad, 4ad viennent se placer sur les ailes 3j, 4j. Les bandes adhésives 12ag et 13j assurent le collage. Des joints silicone sont disposés le long des bords des régions se chevauchant pour assurer l'étanchéité du closoir.

On progresse ainsi jusqu'à la mise en place de la pièce d'about gauche Pag.

Dans l'exemple représenté, les pièces de jonction Pj sont complètement recouvertes par les pièces de structure Ps (sauf aux extrémités du closoir où elles sont partiellement recouvertes), les joints de silicone étant appliqués sur les bordures des pièces Pj (voir Figure 3a) et long des bords réunis de deux pièces Ps (voir Jsilicone de la Figure 1b), et les bandes 13j assurant le collage entre elles des pièces Pj et Ps.

Sur le dessin, on a illustré des pièces Pad, Pag, Ps et Pj capables de s'imbriquer suivant un mode d'imbrication particulier. On pourrait prévoir d'autres formes de pièce dès l'instant où elles peuvent s'imbriquer pour constituer le closoir complet étanche de l'invention.

Dans l'exemple représenté ainsi que pour un closoir comportant une pièce d'angle sortant, on a placé des barbacanes près des pièces d'about droit ou gauche ou de la pièce d'angle. Les autres barbacanes sont placées à des distances régulières entre les précédentes. Ceci représente un mode de réalisation particulier, permettant une évacuation de l'eau bien répartie.

On vient à chaque fois solidariser les pièces Pad, Pj, Ps et Pag sur les voliges V par pointage à travers les trous 15 (Tous les trous n'ont pas été représentés sur le dessin).

On pose ensuite l'écran de sous-toiture EST que l'on vient coller le long de sa base sur les bandes adhésives 14s sur le closoir qui vient d'être posé.

On pose ensuite les contre-liteaux CL et les liteaux L de la charpente.

On vient alors poser le mortier de scellement dans la zone de scellement ZS (Figure 7), ce mortier venant noyer le closoir, puis on pose les tuiles courant Tcourant qui viennent se sceller dans le mortier qui va former le scellement S, puis les tuiles chapeau Tchapeau (Figure 9) afin de former la première ligne de tuiles d'égout. La pose traditionnelle des autres tuiles est alors effectuée.

La pose d'un closoir en bas de pente pour une toiture à plusieurs pans, s'effectue de la même façon, excepté que l'on remplace selon le cas au moins une pièce d'about par une pièce d'angle sortant.

Les barbacanes 8 assurent l'écoulement d'eau vers l'extérieur ainsi que la ventilation du toit en sous-face.

## Revendications

1. Closoir de bas de pente pour une toiture en tuiles comportant un écran de sous-toiture et se terminant en bas de pente par une finition scellée, tel que le closoir comporte un corps plat (2) de forme allongée fait d'un matériau rigide, plié suivant une ligne longitudinale pour former deux ailes (3 - 4) en V ouvert, l'une des ailes étant repliée le long de sa bordure libre vers l'espace interne du V pour former une paroi (5), dite paroi de fermeture, laquelle comporte des ouvertures (7) qui sont espacées entre elles et à chacune desquelles est raccordée une barbacane (8) composée d'un tube de sortie de l'eau d'infiltration, chaque barbacane (8) se situant à l'extérieur de l'espace interne du V, où, en position de montage du closoir,
- l'aile (3) ne comportant pas la paroi de fermeture est destinée à venir s'appliquer sur les voliges de la charpente et à être couverte au moins dans sa partie de bordure libre par la base de l'écran de sous-toiture, laquelle sera fixée à l'aile précitée ;
- l'aile (4) comportant la paroi de fermeture (5) est destinée à venir s'appliquer, avec leurs barbacanes (8), sur la surface supérieure du mur ou d'une corniche surplombant le mur en regard du bas de pente de la toiture ; et
- les barbacanes (8) sont destinées à déboucher à l'extérieur du bâtiment, entre la toiture et le mur ou la corniche, en étant noyées dans la partie scellée du bas de pente.

2. Closoir selon la revendication 1, **caractérisé par le fait que** le matériau rigide du closoir est l'aluminium, l'aluminium zingué, le zinc, l'acier ou une matière plastique rigide telle que le PVC rigide.

3. Closoir selon l'une des revendications 1 et 2, **caractérisé par le fait que** l'angle ouvert du V formé par les deux ailes (3 - 4) est de 180° moins l'angle α qui correspond à la pente p du toit.

4. Closoir selon l'une des revendications 1 à 3, **caractérisé par le fait que** la paroi de fermeture (5) est disposée à 90° par rapport à l'aile (4) qui la porte et est avantageusement au moins en partie repliée vers l'espace interne du V le long de sa bordure libre pour former un rebord (6) de rigidification de ladite paroi de fermeture.

5. Closoir selon l'une des revendications 1 à 4, **caractérisé par le fait que** les barbacanes (8) se raccordent à la paroi de fermeture (5) dans la région de jonction de ladite paroi de fermeture (5) avec l'aile (4) qui la porte, les barbacanes (8) étant alors destinées à s'appliquer, par leurs parties inférieures, contre la surface supérieure du mur ou de la corniche surplombant le mur en regard du bas de la pente de la toiture, les barbacanes (8) ayant notamment une section en forme de rectangle dont le plus grand côté est disposé dans le sens longitudinal du closoir (1), le plus grand côté inférieur en position de montage se situant dans la ligne de pliage entre la paroi de fermeture et l'aile qui la porte.

6. Closoir selon l'une des revendications 1 à 5, **caractérisé par le fait que** les barbacanes (8) sont formées d'un seul tenant avec la paroi de fermeture (5) qui les porte, et sont aptes à être découpées à leurs extrémités libres pour régler leur longueur suivant la distance du recul de charpente afin de positionner le closoir par rapport aux tuiles, les barbacanes devant déboucher dans la partie scellée du bas de pente.

7. Closoir selon l'une des revendications 1 à 5, **caractérisé par le fait que** :
- dans le cas où il est destiné à être posé au bas d'un toit à une pente ou à pentes non adjacentes, il est fermé par des replis (9) des deux ailes (3-4) vers l'espace interne du V, aux deux bordures latérales opposées destinées à venir se placer aux deux extrémités respectives d'un bas de pente ; et
- dans le cas où il est destiné à être posé au bas d'un toit ayant au moins deux pentes adjacentes, il est prévu une pièce d'angle sortant (Pa) qui réunit de manière étanche les deux parties de closoir associées aux deux bas de pente adjacents.

8. Closoir selon l'une des revendications 1 à 7, **caractérisé par le fait que** l'aile (3) ne comportant pas la paroi de fermeture présente le long de sa bordure libre des trous (15) de passage de vis en vue de sa fixation sur les voliges (V) et présente le cas échéant dans le voisinage de sa bordure libre des bandes adhésives longitudinales protégées par une bande anti-adhésive en vue du collage de la base de l'écran de sous-toiture (EST).

9. Closoir selon l'une des revendications 1 à 7, **caractérisé par le fait qu'**il est formé en plusieurs pièces aptes à se raccorder entre elles de manière étanche suivant des lignes de jonction transversales et à être rendues solidaires pour reconstituer un closoir étanche fini, lesdites pièces étant avantageusement dimensionnées pour se chevaucher dans leurs zones de liaison, où :
- dans le cas où le closoir est destiné à être posé au bas d'un toit à une pente ou à deux pentes non adjacentes, deux pièces d'about (Pad, Pag) sont prévues comportant chacune un repli de deux ailes du closoir vers l'espace interne du V ; et
- dans le cas où le closoir est destiné à être posé au bas d'un toit ayant au moins deux pentes adjacentes, une pièce d'angle sortant (Pa) est prévue,
au moins une partie des pièces portant une barbacane.

10. Closoir selon la revendication 9, **caractérisé par le fait qu'**en dehors des pièces d'about et/ou des pièces d'angle, les pièces composant ledit closoir consistent en :
- pièces de structure formées chacune par une bande de matériau pliée suivant une ligne longitudinale et formant deux ailes en V ouvert, l'une des ailes étant repliée le long de sa bordure libre vers l'espace interne du V pour former une paroi dite paroi de fermeture comportant pas de barbacane ; et
- pièces de jonction, alternant avec les pièces de structure, de moins grande longueur que les pièces de structure, de même forme générale que celles-ci mais comportant chacune une barbacane, les pièces de structure et les pièces d'about ou d'angle sortant étant aptes à venir s'imbriquer avec les pièces de jonction et à y être rendues solidaires notamment par collage pour reconstituer un closoir étanche fini, les ouvertures des barbacanes étant laissées libres lors de l'imbrication des pièces entre elles, l'étendue des chevauchements entre les pièces, en particulier entre les pièces d'about et les pièces d'angle sortant et les pièces voisines pouvant être choisie pour s'adapter à la dimension du closoir en position de montage, et des pièces de jonction étant avantageusement prévues à côté des pièces d'about et/ou des pièces d'angle sortant.

11. Closoir selon l'une des revendications 1 à 10, **caractérisé par le fait qu'**une grille ou peigne anti-insectes est adapté contre la paroi de fermeture (5) pour s'étendre dans la région d'ouverture d'une barbacane (8).

12. Procédé de pose d'un closoir de bas de pente tel que défini à l'une des revendications 1 à 11, **caractérisé par le fait qu'**il comporte les étapes successives suivantes :
- une fois les murs avec ou sans corniche érigés et les voliges de charpente installées, on pose le closoir en posant successivement les pièces qui le composent et en réalisant entre elles les joints d'étanchéité, les ailes du closoir ne comportant pas la paroi de fermeture venant s'appliquer sur les voliges de la charpente et étant fixées à celles-ci par exemple par vissage, les ailes du closoir comportant la paroi de fermeture venant s'appliquer, avec leurs barbacanes, sur la surface supérieure du mur ou de la corniche surplombant le mur, les barbacanes ayant le cas échéant été découpées à la longueur nécessaire pour déboucher juste à l'extérieur du bâtiment ;
- on pose l'écran de sous-toiture qui vient recouvrir au moins une partie des ailes ne comportant pas la paroi de fermeture et on colle ledit écran sur lesdites ailes ;
- on vient ensuite poser les contre-liteaux de la toiture, puis les liteaux ;
- on place ensuite le mortier de pose des tuiles en bas de pente, noyant le closoir qui vient d'être posé ;
- on pose ensuite les tuiles de bas de pente pour former la première ligne de tuiles d'égout et on poursuit les opérations de couverture du toit.

13. Toiture de bâtiment comportant un écran de sous-toiture et un closoir de bas de pente, ledit closoir étant tel que défini à l'une des revendications 1 à 9,
- l'aile (3) du closoir (1) ne comportant pas la paroi de fermeture étant appliquée et fixée sur les voliges de charpente de la toiture ;
- l'aile (4) du closoir (1) comportant la paroi de fermeture (5) étant appliquée sur la surface supérieure du mur ou d'une corniche surplombant le mur en regard du bas de pente de la toiture ; et
- les barbacanes (8) débouchant à l'extérieur du bâtiment, entre la toiture et le mur ou la corniche, dans une région de finition scellée.

## Patentansprüche

1. Traufdichtung für ein Ziegeldach, aufweisend eine Unterspannbahn und endend am unteren Ende der Schräge durch einen versiegelten Abschluss derart, dass die Dichtung einen flachen Körper (2) länglicher Form, gefertigt aus einem starren Material, aufweist, gefaltet gemäß einer länglichen Linie, um zwei Flügel (3 - 4) als offenes V zu bilden, wobei einer der Flügel entlang seines freien Randes in Richtung des Innenraums des V gefaltet ist, um eine als Abschlusswand bezeichnete Wand (5) zu bilden, welche Öffnungen (7) aufweist, die voneinander beabstandet sind und an jeder von diesen ein Entwässerungsrohr (8), das aus einem Sickerwasser-Auslassrohr besteht, angeschlossen ist, wobei sich jedes Entwässerungsrohr (8) außerhalb des Innenraums des V befindet, wobei, in Montageposition der Dichtung,
- der Flügel (3), der die Abschlusswand nicht aufweist, bestimmt ist, auf den Dachlatten des Dachstuhls aufzuliegen und mindestens in seinem freien Randteil von der Basis der Unterspannbahn abgedeckt zu sein, welche an dem vorgenannten Flügel befestigt wird;
- wobei der Flügel (4), der die Abschlusswand (5) aufweist, bestimmt ist, mit ihren Entwässerungsrohren (8) auf der oberen Fläche der Mauer oder eines Simses über der Mauer gegenüber dem unteren Ende der Dachschräge aufzuliegen; und
- die Entwässerungsrohre (8) bestimmt sind, außerhalb des Gebäudes auszumünden, zwischen dem Dach und der Mauer oder dem Sims, indem sie in den versiegelten Teil des unteren Teils der Schräge eingelassen sind.

2. Dichtung nach Anspruch 1, **dadurch gekennzeichnet, dass** das starre Material der Dichtung Aluminium, verzinktes Aluminium, Zink, Stahl oder ein starres Kunststoffmaterial wie starres PVC ist.

3. Dichtung nach einem der Ansprüche 1 und 2, **dadurch gekennzeichnet, dass** der offene Winkel des V, der von den zwei Flügeln (3 - 4) gebildet ist, 180° abzüglich des Winkels α beträgt, welcher der Neigung p des Dachs entspricht.

4. Dichtung nach einem der Ansprüche 1 bis 3, **dadurch gekennzeichnet, dass** die Abschlusswand (5) in 90° in Bezug auf den Flügel (4) angeordnet ist, der sie trägt, und in vorteilhafter Weise mindestens zum Teil in Richtung des Innenraums des V entlang ihres freien Randes gefaltet ist, um eine Versteifungskante (6) der Abschlusswand zu bilden.

5. Dichtung nach einem der Ansprüche 1 bis 4, **dadurch gekennzeichnet, dass** sich die Entwässerungsrohre (8) an die Abschlusswand (5) in der Verbindungsregion der Abschlusswand (5) mit dem Flügel (4), der sie trägt, anschließen, wobei die Entwässerungsrohre (8) somit dazu bestimmt sind, mit ihren unteren Teilen auf der oberen Fläche der Mauer oder des Simses über der Mauer gegenüber dem unteren Teil der Neigung des Dachs aufzuliegen, wobei die Entwässerungsrohre (8) insbesondere einen Querschnitt in Form eines Rechtecks haben, dessen größte Seite in der Längsrichtung der Dichtung (1) angeordnet ist, wobei sich die größte untere Seite in Montageposition in der Faltlinie zwischen der Abschlusswand und dem Flügel, der sie trägt, befindet.

6. Dichtung nach einem der Ansprüche 1 bis 5, **dadurch gekennzeichnet, dass** die Entwässerungsrohre (8) zusammenhängend mit der Abschlusswand (5) gebildet sind, die sie trägt, und imstande sind, an ihren freien Enden zugeschnitten zu werden, um ihre Länge gemäß dem Rückzugsabstand des Dachstuhls zu regulieren, um die Dichtung in Bezug auf die Ziegel zu positionieren, wobei die Entwässerungsrohre in den versiegelten Teil des unteren Teils der Schräge ausmünden müssen.

7. Dichtung nach einem der Ansprüche 1 bis 5, **dadurch gekennzeichnet, dass**:
- für den Fall, dass sie für eine Anbringung am unteren Ende eines Dachs mit einer Neigung oder mit nicht benachbarten Neigungen bestimmt ist, sie von den Falten (9) der zwei Flügel (3-4) in Richtung des Innenraums des V verschlossen wird, an den zwei gegenüberliegenden Seitenrändern, die bestimmt sind, sich an den zwei jeweiligen Enden eines unteren Teils der Schräge zu platzieren; und
- für den Fall, dass sie für eine Anbringung am unteren Ende eines Dachs mit mindestens zwei benachbarten Neigungen bestimmt ist, ein Teil mit vorspringender Ecke (Pa) vorgesehen ist, das die beiden den benachbarten unteren Teilen der Schräge zugeordneten Dichtungsteile dicht vereint.

8. Dichtung nach einem der Ansprüche 1 bis 7, **dadurch gekennzeichnet, dass** der Flügel (3), der nicht die Abschlusswand aufweist, entlang seines freien Randes Durchgangslöcher (15) für Schrauben hinsichtlich seiner Befestigung auf den Dachlatten (V) aufweist und gegebenenfalls in der Nachbarschaft seines freien Randes längliche Haftstreifen aufweist, die hinsichtlich des Verklebens der Basis der Unterspannbahn (EST) von einem Antihaftstreifen geschützt sind.

9. Dichtung nach einem der Ansprüche 1 bis 7, **dadurch gekennzeichnet, dass** sie aus mehreren Teilen gebildet ist, die imstande sind, sich gemäß transversaler Verbindungslinien miteinander dicht zu verbinden und fest verbunden zu werden, um eine fertige dichte Dichtung zu bilden, wobei die Teile in vorteilhafter Weise bemessen sind, um sich in ihren Verbindungszonen zu überlappen, wobei:
- für den Fall, dass die Dichtung für eine Anbringung am unteren Ende eines Dachs mit einer Neigung oder mit zwei nicht benachbarten Neigungen bestimmt ist, zwei Abschlussteile (Pad, Pag) vorgesehen sind, die jeweils eine Falte von zwei Flügeln der Dichtung in Richtung des Innenraums des V aufweisen; und
- für den Fall, dass die Dichtung für eine Anbringung am unteren Ende eines Dachs mit mindestens zwei benachbarten Neigungen bestimmt ist, ein Teil mit vorspringender Ecke (Pa) vorgesehen ist,
wobei mindestens ein Teil der Teile ein Entwässerungsrohr trägt.

10. Dichtung nach Anspruch 9, **dadurch gekennzeichnet, dass** neben den Abschluss- und/oder den Eckteilen die Teile, welche die Dichtung bilden, bestehen aus:
- Strukturteilen, die jeweils von einem Materialband gebildet sind, das gemäß einer länglichen Linie gefaltet ist und zwei Flügel als offenes V bildet, wobei einer der Flügel entlang seines freien Randes in Richtung des Innenraums des V gefaltet ist, um eine als Abschlusswand bezeichnete Wand zu bilden, die kein Entwässerungsrohr aufweist; und
- Verbindungsteilen, die sich mit den Strukturteilen abwechseln, die kürzer sind als die Strukturteile, derselben allgemeinen Form wie diese, aber die jeweils ein Entwässerungsrohr aufweisen, wobei die Strukturteile und die Abschluss- oder Teile mit vorspringender Ecke imstande sind, sich mit den Verbindungsteilen zu verschachteln und dort insbesondere durch Verkleben fest verbunden zu sein, um eine fertige dichte Dichtung zu bilden, wobei die Öffnungen der Entwässerungsrohre bei der Verschachtelung der Teile untereinander frei gelassen werden, wobei der Umfang der Verschachtelungen zwischen den Teilen, vor allem zwischen den Abschluss- und Teilen mit vorspringender Ecke und den benachbarten Teilen, wählbar ist, um sich an die Abmessung der Dichtung in Montageposition anzupassen, und Verbindungsteile in vorteilhafter Weise neben den Abschluss- und/oder Teilen mit vorspringender Ecke vorgesehen sind.

11. Dichtung nach einem der Ansprüche 1 bis 10, **dadurch gekennzeichnet, dass** ein Insektenschutzgitter oder -kamm an der Abschlusswand (5) angepasst ist, um sich in die Öffnungsregion eines Entwässerungsrohres (8) zu erstrecken.

12. Montageverfahren einer Traufdichtung nach einem der Ansprüche 1 bis 11, **dadurch gekennzeichnet, dass** es die folgenden aufeinanderfolgenden Schritte aufweist:
- nach dem Errichten der Mauern mit oder ohne Sims und Anbringen der Dachstuhl- Dachlatten erfolgt das Verlegen der Dichtung durch aufeinanderfolgendes Verlegen der Teile, die sie bilden, und Herstellen von Abdichtungen zwischen ihnen, wobei die Flügel der Dichtung, welche die Abschlusswand nicht aufweisen, auf den Dachlatten des Dachstuhls aufliegen und an diesen beispielsweise durch Schrauben befestigt sind, wobei die Flügel der Dichtung, welche die Abschlusswand aufweisen, mit ihren Entwässerungsrohren auf der oberen Fläche der Mauer oder des Simses über der Mauer aufliegen, wobei die Entwässerungsrohre gegebenenfalls auf die Länge zugeschnitten sind, die notwendig ist, um knapp nach außerhalb des Gebäudes auszumünden;
- Verlegen der Unterspannbahn, die mindestens einen Teil der Flügel bedeckt, welche die Abschlusswand nicht aufweisen, und Verkleben der Bahn auf den Flügeln;
- Verlegen der Konterlatten des Dachs, dann der Latten;
- danach Auftragen des Ziegelverlegemörtels im unteren Teil der Schräge, so dass die verlegte Dichtung eingebettet wird;
- danach Verlegen der Ziegel im unteren Teil der Schräge, um die erste Ablaufziegelreihe zu bilden, und Fortsetzen der Dachdeckmaßnahmen.

13. Gebäudedach, aufweisend eine Unterspannbahn und eine Traufdichtung, wobei die Dichtung nach einem der Ansprüche 1 bis 9 ist,
- wobei der Flügel (3) der Dichtung (1), der die Abschlusswand nicht aufweist, auf den Dachlatten des Dachstuhls aufliegt und befestigt ist;
- wobei der Flügel (4) der Dichtung (1), der die Abschlusswand (5) aufweist, auf der oberen Fläche der Mauer oder eines Simses über der Mauer gegenüber dem unteren Ende der Dachschräge aufliegt; und
- wobei die Entwässerungsrohre (8) außerhalb des Gebäudes zwischen dem Dach und der Mauer oder dem Sims, in einer versiegelten Abschlussregion ausmünden.

## Claims

1. An eaves capping for a tiled roof including a roof underlay and ending at the eaves with a sealed finish, such that the capping includes a flat body (2) of elongate shape made from a rigid material, bent along a longitudinal line to form two wings (3-4) with an open V shape, one of the wings being bent along its free border toward the inner space of the V in order to form a wall (5), called closing wall, which includes openings (7) that are spaced apart from one another and to each of which a weep hole (8) is connected made up of an outlet tube for the infiltration water, each weep hole (8) being located outside the inner space of the V, where, in the assembly position of the capping,
- the wing (3) not including the closing wall is intended to be pressed on the battens of the frame and to be covered at least in its free border part by the base of the roof underlay, which will be fastened to the aforementioned wing;
- the wing (4) including the closing wall (5) is intended to be pressed, with their weep holes (8), on the upper surface of the masonry wall or a cornice overhanging the masonry wall opposite the eaves of the roof; and
- the weep holes (8) are intended to emerge outside the building, between the roof and the masonry wall or the cornice, while being embedded in the sealed part of the eaves.

2. The capping according to claim 1, **characterized in that** the rigid material of the capping is aluminum, zinc-plated aluminum, zinc, steel or a rigid plastic material such as rigid PVC.

3. The capping according to one of claims 1 and 2, **characterized in that** the open angle of the V formed by the two wings (3 - 4) is 180° minus the angle α that corresponds to the slope p of the roof.

4. The capping according to one of claims 1 to 3, **characterized in that** the closing wall (5) is arranged at 90° relative to the wing (4) that carries it and is advantageously at least partially bent toward the inner space of the V along its free border in order to form a stiffening rim (6) of said closing wall.

5. The capping according to one of claims 1 to 4, **characterized in that** the weep holes (8) connect to the closing wall (5) in the junction region of said closing wall (5) with the wing (4) that carries it, the weep holes (8) then being intended to press, by their lower parts, against the upper surface of the masonry wall or the cornice overhanging the masonry wall opposite the eaves of the roof, the weep holes (8) in particular having a rectangular cross-section, the largest side of which is arranged in the longitudinal direction of the capping (1), the largest lower side in the assembly position being located in the bending line between the closing wall and the wing that carries it.

6. The capping according to one of claims 1 to 5, **characterized in that** the weep holes (8) are formed in one piece with the closing wall (5) that carries them, and are able to be cut at their free ends to adjust their length along the frame withdrawal distance in order to position the capping relative to the tiles, the weep holes having to emerge in the sealed part of the eaves.

7. The capping according to one of claims 1 to 5, **characterized in that**:
- in the case where it is intended to be placed at roof eaves with one or several non-adjacent slopes, it is closed by bends (9) of the two wings (3-4) toward the inner space of the V, at the two opposite lateral borders intended to be placed at the two respective ends of an eave; and
- in the case where it is intended to be placed at a roof eave having at least two adjacent slopes, a protruding corner piece (Pa) is provided that tightly joins the two capping parts associated with the two adjacent eaves.

8. The capping according to one of claims 1 to 7, **characterized in that** the wing (3) not including the closing wall has, along its free border, screw passage holes (15) for fastening thereof on the battens (V) and has, if applicable, in the vicinity of its free border, longitudinal adhesive strips protected by an anti-adhesive strip for gluing of the base of the roof underlay (EST).

9. The capping according to one of claims 1 to 7, **characterized in that** it is formed in several pieces capable of connecting tightly to one another along transverse junction lined and of being secured to reconstitute a finished tight capping, said pieces advantageously being sized to overlap in their connecting zones, where:
- in the case where the capping is intended to be placed at the eaves of a roof with one or two nonadjacent slopes, two butt pieces (Pad, Pag) are provided each including a bend of two wings of the capping toward the inner space of the V; and
- in the case where the capping is intended to be placed at the eave of a roof having at least two adjacent slopes, a protruding corner piece (Pa) is provided,
at least a portion of the pieces bearing a weep hole.

10. The capping according to claim 9, **characterized in that** outside the butt pieces and/or corner pieces, the pieces making up said capping consist of:
- structural pieces each formed by a strip of material bent along a longitudinal line and forming two wings in an open V, one of the wings being bent along its free border toward the inner space of the V to form a wall called closing wall not including a weep hole; and
- joining pieces, alternating with the structural pieces, with a shorter length than the structural pieces, with the same general shape as the latter but each including a weep hole, the structural pieces and the butt or protruding corner pieces being able to interleave with the joining pieces and to be secured thereto in particular by gluing to reconstitute a tight finished capping, the openings of the weep holes being left free during the interleaving of the pieces with one another, the span of the overlaps between the pieces, in particular between the butt pieces and the protruding corner pieces and the adjacent pieces being able to be chosen to adapt to the size of the capping in the assembly position, and the joining pieces advantageously being provided next to the butt pieces and/or the protruding corner pieces.

11. The capping according to one of claims 1 to 10, **characterized in that** an insect grate or comb is adapted against the closing wall (5) to extend in the opening region of a weep hole (8).

12. A method for placing an eaves capping as defined in one of claims 1 to 11, **characterized in that** it includes the following successive steps:
- once the masonry walls with or without cornice are erected and the frame battens are installed, the capping is placed by successively placing its component pieces and producing the sealing gaskets between them, the wings of the capping not including the closing wall being pressed on the battens of the frame and being fastened thereto for example by screwing, the wings of the capping including the closing wall being pressed, with their weep holes, on the upper surface of the masonry wall or of the cornice overhanging the masonry wall, the weep holes having, if applicable, been cut to the necessary length to emerge just outside the building;
- the roof underlay is placed, which covers at least part of the wings not including the closing wall, and said underlay is glued on said wings;
- next, the counter-battens of the roof are placed, then the battens;
- next, the mortar is placed for placement of the eave tiles, embedding the capping that has just been placed;
- next, the tiles at the bottom of the slope are placed to form the first row of sewer tiles and the operations are continued to cover the roof.

13. A building roof including a roof underlay and an eave capping, said capping being as defined in one of claims 1 to 9,
- the wing (3) of the capping (1) not including the closing wall being pressed and fastened on the frame battens of the roof;
- the wing (4) of the capping (1) including the closing wall (5) being pressed on the upper surface of the masonry wall or of a cornice overhanging the masonry wall opposite the eave of the roof; and
- the weep holes (8) emerging outside the building, between the roof and the wall or the cornice, in a sealed finishing region.
